# EUROPÄISCHE PATENTSCHRIFT

(11) **EP 0 592 930 B1**
(45) Veröffentlichungstag und Bekanntmachung des Hinweises auf die Patenterteilung: **10.02.1999**
(21) Anmeldenummer: 93116122.8
(22) Anmeldetag: 06.10.1993
(51) Int. Cl.: E04D 13/16

(54) **Trauflüftungselement**
Ventilating element for roof edges
Elément de ventilation pour rives de toiture

(30) Priorität: 15.10.1992 DE 9213903 U
(43) Veröffentlichungstag der Anmeldung: 20.04.1994
(73) Patentinhaber: MAGE GmbH Werke für Kunststoff- und Metallverarbeitung, 72250 Freudenstadt (DE)
(72) Erfinder: Gehring, Manfred, D-72250 Freudenstadt (DE)
(74) Vertreter: KOHLER SCHMID + PARTNER

(56) Entgegenhaltungen:
- EP-A- 0 107 558
- DE-C- 4 006 864
- DE-U- 8 514 453
- DE-U- 8 701 512
- GB-A- 2 172 625
- GB-A- 2 186 606
- US-A- 3 949 657
- US-A- 4 297 818

## Beschreibung

Die Erfindung betrifft ein Trauflüftungselement, bestehend aus einem Streifenprofil, das als Lüftungsgitter ausgebildet ist, wobei an einer ersten Längsseite des Streifenprofils Distanzhalter trennbar vorgesehen sind und an einer zweiten Längsseite ein Traufkamm angeformt ist.

Ein derartiges Trauflüftungselement ist durch die DE-C-40 06 864 bekanntgeworden.

Trauflüftungsprofile werden zur Lüftung am Dach eingesetzt und es ist notwendig, daß diese Profile den durch sie geschaffenen Zwischenraum gegen Schmutzeintritt und Kleingetier schützen. Bekannte Trauflüftungsprofile müssen auf der Baustelle an den Traufenverlauf angepaßt werden, der in der Regel von Rinneisen unregelmäßig unterbrochen wird. Der Einfachheit halber werden die meisten Rinneisen nicht in die Traufe bündig eingelassen, sondern sie werden auf der Trauflatte befestigt. In der Vergangeheit mußte man deshalb die bekannten Trauflüftungsprofile jeweils an dem Rinneisen unterbrechen oder man mußte an dieser Stelle am Trauflüftungsprofil eine Aussparung vorsehen. Eine Aussparung an den bekannten Trauflüftungsprofilen im Bereich der Rinneisen ist deshalb notwendig, damit die Oberkante der bekannten Trauflüftungsprofile längs eines Daches geradlinig verlaufen kann. Das Anpassen oder Anstoßen von Trauflüftungsprofilen an die Flanken von Rinneisen oder die Erstellung von exakten Aussparungen für Rinneisen auf der Baustelle ist zeitintensiv und ist für eine schnelle und exakte Verlegung dieser Trauflüftungsprofile hinderlich.

Durch die DE-C-40 06 864 C1 ist ein Traufenlüftungsprofil bekanntgeworden, das ein Grundpfofil mit Luftdurchtrittsöffnungen aufweist, an das oberseitig kammartig abstehende biegsame Finger angeformt sind und auf der Unterseite mit Abstandshalter versehen ist. Um das bekannte Traufenlüftungsprofil ohne Schwierigkeiten verlegen zu können, und ohne daß hierbei Profiländerungen oder die Anordnung zusäztlicher Einzelteile erforderlich sind, sind an die Basis des Grundprofils im Abstand voneinander Abstandshalter vorgesehen, die mit der Basis durch ein dünnes Biegegelenk schwenkbar verbunden sind, wobei die Abstandshalter in an die Unterseite der Basis herangeschwenkter Lage mittels eines Rastelementes einen Teil der Basis umgreifen, und die eine Höhe aufweisen, welche zumindest der Dicke von auf der Dachkonstruktion festzulegenden Dachrinnenhaltern entspricht.

Das bekannte Traufenlüftungsprofil weist damit den Vorteil auf, daß auch bei unregelmäßiger Lage von Rinneisen, die Traufenlüftungsprofile schnell und geradlinig verlegt werden können, indem man im Bereich des Rinneisens den Abstandshalter verschwenkt und vom Grundprofil abbricht.

Aufgabe der vorliegenden Erfindung ist, ein Trauflüftungselement so auszubilden, daß es in ebener geradliniger Verlegung Unebenheiten am Traufbrett ausgleichen kann und daß das Trauflüftungselement einfach zu fertigen und auf der Baustelle einfach zu handhaben ist.

Diese Aufgabe wird erfindungsgemäß dadurch gelöst, daß der Distanzhalter über einen ringförmigen Abschnitt mit dem Streifenprofil materialschlüssig und drehbar verbunden ist. und daß der Distanzhalter eine Durchgangsbohrung aufweist, die mit einer Durchgangsbohrung des Streifenprofils fluchtet, wobei der ringförmige Abschnitt die Durchgangsbohrungen durchgängig verbindet.

Das erfindungsgemäße Trauflüftungselement hat damit den wesentlichen Vorteil, daß es mit nur geringem Kraftaufwand des mit der Verlegung beschäftigten Arbeiters an die Trauflatte und an die auf der Trauflatte befestigten Rinneisen anpaßbar ist. Tritt bei der Verlegung des erfindungsgemäßen Trauflüftungselements ein Hindernis in der Form eines Rinneisens auf, so wird an dieser Stelle der Distanzhalter mit einem einfachen Handgriff ohne nennenswerten Kraftaufwand abgedreht, und das erfindungsgemäße Trauflüftungselement überspannt druckfrei das Rinneisen. Sind die Abstandshalter in einer Höhe ausgeführt, die der Dicke eines Rinneisens entspricht, so liegt das erfindungsgemäße Trauflüftungselement stabil auf dem Rinneisen auf und das Rinneisen dient dem Trauflüftungselement als Stütze.

Das Trauflüftungselement ist vorteilhafterweise im Bereich des Distanzhalters auch an der Trauflatte befestigbar, in dem beispielsweise ein Nagel durch die Durchgangsbohrungen geschlagen wird.

In einer weiteren Ausgestaltung der Erfindung ist die Durchgangsbohrung des Streifenprofils in einem Quersteg des Streifenprofils ausgebildet, wobei der Quersteg eine Grundplatte mit einer Deckplatte des Streifenprofils verbindet. Dies hat den Vorteil, daß für die Befestigungsmittel keine eigenen Durchgangsbohrungen am Trauflüftungselement vorzusehen sind. Über eine derartige Anordnung der Durchgangsbohrungen kann eine kostengünstige Herstellung des Trauflüftungselements erreicht werden.

Weiterhin können benachbarte Querstege durch einen Längssteg verbunden sein. Durch eine derartige Maßnahme wird ein sehr stabiles Lüftungsgitter geschaffen und das erfindungsgemäße Trauflüftungselement weist eine erhöhte Stabilität auf.

An das Trauflüftungselement sind weitere Trauflüftungselemente formschlüssig ansetzbar. Werden die Trauflüftungselemente in handhabbaren Längen gefertigt, so ist es von Vorteil, wenn die Trauflüftungselemente zur Überbrückung der gesamten Dachlänge einfach und passend aneinandersetzbar sind.

Bevorzugt weisen die Trauflüftungselemente eine Länge von ca. einem Meter auf und sind über diese Länge mit ca. 12 Distanzhaltern versehen. Dies ist für eine stabile Auflage auf der Trauflatte ausreichend und über die Distanzhalter ist eine stabile Verbindung mit der Trauflatte einerseits und den auf der anderen Seite angrenzenden Dacheindeckungsplatten möglich.

An dem Trauflüftungselement ist ein Traufkamm ausgebildet, der aus einer Vielzahl von Streifen besteht, die an das Streifenprofil federelastisch angeformt sind. Durch einen derartigen Traufkamm ist es möglich, daß sich das erfindungsgemäße Trauflüftungselement bestmöglich an unterschiedlichste Konturen von Eindeckungsplatten bündig anlegen kann. Über eine derartige Ausgestaltung eines Traufkamms kann der von dem Trauflüftungselement abgedeckte Zwischenraum sicher gegen Schmutz und Kleintiere geschützt werden.

Es ist auch vorteilhaft, wenn der Distanzhalter zusammen mit dem Streifenprofil eine Gesamthöhe einer Dacheindeckungsplatte auf zuweist. Damit ist der einheitliche Verlauf von sich übergreifenden Dacheindeckungsplatten stets ohne weitere Überprüfung gewährleistet.

Es ist auch vorteilhaft, wenn die Distanzhalter mit einer breiten Auflagefläche ausgebildet sind, mit der sie auf der Trauflatte aufliegen. Eine große Auflagefläche gewährleistet, daß sich der Distanzhalter bei einem Befestigungsvorgang des Trauflüftungselements in die Trauflatte nicht undefiniert stark eindrückt.

In einer weiteren vorteilhaften Ausgestaltung der Erfindung ist das Trauflüftungselement aus einem witterungsbeständigen Kunststoff gefertigt. Zum einen ist das geschaffene Trauflüftungselement leicht im Gewicht und auch einfach im Spritzgußverfahren herstellbar und zum anderen kann im Bereich einer Traufe eine dauerhafte und sichere Lüftung geschaffen werden.

Weitere Vorteile ergeben sich aus der Beschreibung der beigefügten Zeichnung. Die erwähnten Ausführungsformen sind nicht als abschließende Aufzählung zu verstehen, sondern haben vielmehr beispielhaften Charakter.

Die Erfindung ist in der Zeichnung dargestellt und wird anhand von Ausführungsbeispielen näher erläutert.

Es zeigt:
- Fig.1: einen Abschnitt eines erfindungsgemäßen Trauflüftungselemnts mit Distanzhaltern und einem Traufkamm;
- Fig.2: einen Schnitt gemäß II-II mit der materialschlüssigen Verbindung von Streifenprofil und Distanzhalter.

Die einzelnen Figuren der Zeichnung zeigen den erfindungsgemäßen Gegenstand schematisiert und sind nicht masstäblich zu verstehen. Die Figuren zeigen das erfindungsgemäße Trauflüftungselement in einer Darstellung, die den Aufbau des Trauflüftungselements deutlich zeigt.

Fig. 1 zeigt mit 10 ein Trauflüftungselement, das als Grundkörper ein Streifenprofil 11 aufweist. Das Streifenprofil 11 umfaßt eine Grundplatte 12, an die Querstege 13 angeformt sind. Die Querstege 13 sind von einer Deckplatte 14 angedeckt. Die Grundplatte 12 wie auch die Deckplatte 14 sind mit den Querstegen 13 materialschlüssig verbunden. Die aneinander grenzenden Querstege 13 sind über Längsstege 15 untereinander verbunden und voneinander beabstandet. Mit diesem Aufbau ist ein Streifenprofil 11 geschaffen, das ein effektives Lüftungsgitter darstellt. Ein Lüftungsquerschnitt von ca. 200 cm² pro m sichert die gute Belüftung eines Daches. Am Streifenprofil 11 sind Durchgangsbohrungen 16 vorgesehen, über die das Streifenprofil 11 an angrenzenden Trauflatten befestigt werden kann. Die Befestigung erfolgt in der Regel über Nägel, die durch die Durchgangsbohrungen 16 geschlagen werden.

Am Streifenprofil 11 ist jeweils am freien Ende eine Hülse 17 vorgesehen, über die zwei aneinandergrenzende Trauflüftungselemente 10 miteinander verbindbar sind, indem durch die Hülse 17 ein Befestigungsmittel getrieben wird. Zwei aneinandergrenzende Trauflüftungselmente 10 grenzen formschlüssig aneinander und sind über die Hülse 17 auch sicher miteinander verbunden.

Auf der Grundplatte 12 sind beabstandet voneinander Distanzhalter 18 vorgesehen, die materialschlüssig mit der Grundfläche 12 verbunden sind. Die Distanzhalter 18 weisen ebenfalls eine Durchgangsbohrung 19 auf, die mit der Durchgangsbohrung 16 des Streifenprofils 11 durchgängig fluchtet. Ein Befestigungsmittel, beispielsweise ein Nagel, durchdringt sowohl das Streifenprofil 11 wie auch den Distanzhalter 18.

An der Deckplatte 14 ist, wie in der Figur gezeigt, ein Traufkamm 20 angeformt, der aus federelastischen Streifen 21 besteht. Die Streifen 21 sind voneinander beabstandet und über der gesamten Länge des Trauflüftungselements 10 vorgesehen. An den freien Enden sind die Streifen 21 abgerundet ausgebildet. Die Streifen 21 sind am Streifenprofil 11 unter einem Winkel angeordnet, der es ermöglicht, daß die einzelnen Streifen 21 auch bei unterschiedlichsten Dachneigungen und unterschiedlichsten Dacheindeckungsplattenkonturen an den Dacheindeckungsplatten bündig und fest anliegen.

Die Distanzhalter 18 sind über einen ringförmigen Abschnitt 22 materialschlüssig mit dem Streifenprofil 11 verbunden. Das Trauflüftungselement 10 ist bevorzugt aus einem witterungsbeständigen und kerbschlagfesten Kunststoff gefertigt. Die Materialstärke des ringförmigen Abschnitts 22 ist derart gewählt, daß der Distanzhalter 18 einerseits fest und sicher und auch unverlierbar an der Grundplatte 12 befestigt ist und andererseits bei Bedarf mit geringstem Kraftaufwand in Pfeilrichtungen 23 von der Grundplatte 12 abgedreht werden kann.

Fig. 2 zeigt einen Schnitt II-II der Fig. 1. Im Schnitt ist die Verbindung des Distanzhalters 18 mit dem Streifenprofil 11 gezeigt, das mit Querstegen 13 und einem Längssteg 15 versehen ist. Die Durchgangsbohrungen 16, 19 fluchten durchgängig und am Distanzhalter 18 ist absatzartig der ringförmige Abschnitt 22 ausgebildet. Die Verbindung zwischen Distanzhalter 18 und Streifenprofil 11 ist so gewählt, daß das Kunststoffmaterial bei einem Drehen des Distanzhalters 18 an der Grundplatte 12 reißt. Durch den Abriß wird eine plane Fläche an der Grundplatte 12 im Bereich der Durchgangsbohrung 16 geschaffen. Der Distanzhalter 18 weist im Querschnitt ein T-förmiges Profil auf. Mit diesem Profil ist eine Auflagefläche 23 geschaffen, über die das Trauflüftungselement 10 flächenhaft auf einer Trauflatte aufliegen kann und auch unter erhöhtem Druck sich nicht in einer undefinierbaren Weise in das Trauflattenmaterial eindrückt.

Mit dem Trauflüftungselement 10 ist eine schnelle exakte Verlegung am Dach im Bereich der Traufe gegeben und das zeitraubende Einlassen von Rinneisen in die bestehende Holzkonstruktion ist nicht mehr nötig. Die Distanzhalter 18 überbrücken ein Rinneisen und sofern die Distanzhalter 18 stören, werden sie abgedreht. Damit ist das Trauflüftungselement 10 universell einsetzbar und kann einfachst auf eine Trauflatte oder Traufbohle aufgenagelt oder aufgedübelt werden. Die Aussparung für Rinneisen beträgt bevorzugt 7 x 41 mm und die Elementhöhe ohne Traufenkamm beträgt 30 mm. Der Abstand für die Befestigungsmittel beträgt bevorzugt 50 mm und das Lüftungsgitter am Streifenprofil 11 ist derart ausgeführt, daß ein Lüftungsquerschnitt von ca. 200 m² pro Meter eingehalten wird. Das Trauflüftungselement 10 ist für profilierte keilformartige Bedachungsmaterialien wie auch für ebene keilformartige Bedachungsmaterialien einsetzbar. Durch den besonderen Aufbau des Lüftungsgitters sind weniger Auflagepunkte an der Trauflatte pro Laufmeter Trauflüftungselement 10 notwendig. Somit ist auch der Aufwand des Befestigens veringert.

## Patentansprüche

1. Trauflüftungselement, bestehend aus einem Streifenprofil (11), das als Lüftungsgitter ausgebildet ist, wobei an einer ersten Längsseite des Streifenprofils (11) Distanzhalter (18) trennbar vorgesehen sind und an einer zweiten Längsseite ein Traufkamm (20) angeformt ist, dadurch gekennzeichnet, daß der Distanzhalter (18) über einen ringförmigen Abschnitt (22) mit dem Streifenprofil (11) materialschlüssig und drehbar verbunden ist, und daß der Distanzhalter (18) eine Durchgangsbohrung (19) aufweist, die mit einer Durchgangsbohrung (16) des Streifenprofils (11) fluchtet, wobei der ringförmige Abschnitt (22) die Durchgangsbohrungen (16, 19) durchgängig verbindet.

2. Trauflüftungselement nach Anspruch 1, dadurch gekennzeichnet, daß die Durchgangsbohrung (16) des Streifenprofils (11) in einem Quersteg (13) des Streifenprofils (11) ausgebildet ist, das eine Grundplatte (12) und eine Deckplatte (14) aufweist.

3. Trauflüftungselement nach Anspruch 2, dadurch gekennzeichnet, daß benachbarte Querstege (13) über einen Längssteg (15) miteinander verbunden sind.

4. Trauflüftungselement nach einem der Ansprüche 1 bis 3, dadurch gekennzeichnet, daß an das Trauflüftungselement (10) weitere Trauflüftungselemente (10) formschlüssig ansetzbar sind.

5. Trauflüftungselement nach einem der Ansprüche 1 bis 4, dadurch gekennzeichnet, daß die Trauflüftungselemente (10) bevorzugt eine Länge von ca. einem Meter aufweisen und über die Länge mit ca. 12 Distanzhaltern (18) versehen sind.

6. Trauflüftungselement nach einem der Ansprüche 1 bis 5, dadurch gekennzeichnet, daß der Traufkamm (20) aus einer Vielzahl von Streifen (21) gebildet ist, die an das Streifenprofil (11) federelastisch angeformt sind.

7. Trauflüftungselement nach einem der Ansprüche 1 bis 6, dadurch gekennzeichnet, daß die Distanzhalter (18) zusammen mit dem Streifenprofil (11) die Gesamthöhe einer Dacheindeckungsplatte aufweisen.

8. Trauflüftungselement nach einem der Ansprüche 1 bis 7, dadurch gekennzeichnet, daß die Distanzhalter (18) mit einer breiten Auflagefläche (23) ausgebildet sind.

9. Trauflüftungselement nach einem der Ansprüche 1 bis 8, dadurch gekennzeichnet, daß das Trauflüftungselement (10) aus einem witterungsbeständigen Kunststoff gefertigt ist.

## Claims

1. Eaves ventilation element consisting essentially of a profiled length (11) configured as a ventilation grid, wherein removable spacers (18) are provided on a first longitudinal side of the profiled length (11) and an eaves comb (20) is attached at a second longitudinal side thereof, characterized in that the spacer (18) is connected via a ring shaped section (22) to the profiled length (11) in an interlocking and rotatable fashion and the spacer (18) has a through hole (19) which is aligned with a through hole (16) of the profiled length (11), wherein the ring shaped section (22) connects the through holes (16,19).

2. Eaves ventilation element according to claim 1, characterized in that the through hole (16) of the profiled length (11) is formed in a transverse brace (13) of the profiled length (11) having a base plate (12) and a cover plate (14).

3. Eaves ventilation element according to claim 2, characterized in that neighboring transverse braces (13) are connected to each other via a longitudinal brace (15).

4. Eaves ventilation element according to any one of the claims 1 through 3, characterized in that additional eaves ventilation elements (10) can be attached in interlocking engagement to the eaves ventilation element (10).

5. Eaves ventilation element according to any one of the claims 1 through 4, characterized in that the eaves ventilation elements (10) preferentially have a length of approximately one meter and are provided with approximately 12 spacers (18) along the length.

6. Eaves ventilation element according to any one of the claims 1 through 5, characterized in that the eaves comb (20) comprises a plurality of strips (21) formed on the profiled length (11) in a resiliently elastic manner.

7. Eaves ventilation element according to any one of the claims 1 through 6, characterized in that the spacer (18), together with the profiled length (11) have the overall height of a roof cover plate.

8. Eaves ventilation element according to any one of the claims 1 through 7, characterized in that the spacers (18) have a wide seating surface (23).

9. Eaves ventilation element according to any one of the claims 1 through 8, characterized in that the eaves ventilation element (10) is manufactured from a weather -resistant plastic.

## Revendications

1. Élément de ventilation de rive de toiture, constitué d'un profilé filant (11) qui est conçu en tant que grille de ventilation, dans le cas duquel des écarteurs (18), pouvant s'enlever, sont prévus sur une première face longitudinale du profilé filant (11) et un peigne de rive (20) est venu, de moulage, sur une seconde face longitudinale, caractérisé par le fait que l'écarteur (18) est relié, par l'intermédiaire d'un tronçon annulaire (22) et avec liberté de rotation, avec le profilé filant (11) avec lequel il ne fait qu'une pièce, et que l'écarteur (18) présente un perçage de passage (19) qui est aligné avec un perçage de passage (16) du profilé filant (11), le tronçon annulaire (22) reliant, avec possibilité de passage, les perçages de passage (16, 19).

2. Élément de ventilation de rive de toiture selon la revendication 1, caractérisé par le fait que le perçage de passage (16) du profilé filant (11) est formé dans une traverse (13) du profilé filant (11) qui présente une plaque de base (12) et une plaque de couverture (14).

3. Élément de ventilation de rive de toiture selon la revendication 2, caractérisé par le fait que des traverses voisines (13) sont reliées l'une à l'autre par l'intermédiaire d'un longeron (15).

4. Élément de ventilation de rive de toiture selon l'une des revendications 1 à 3, caractérisé par le fait qu'à l'élément de ventilation de rive de toiture (10) peuvent se raccorder, par complémentarité de forme, d'autres éléments de ventilation de rive de toiture (10).

5. Élément de ventilation de rive de toiture selon l'une des revendications 1 à 4, caractérisé par le fait que de préférence les éléments de ventilation de rive de toiture (10) présentent une longueur d'environ un mètre et, sur la longueur, sont munis d'environ 12 écarteurs (18).

6. Élément de ventilation de rive de toiture selon l'une des revendications 1 à 5, caractérisé par le fait que le peigne de rive (20) est formé d'une pluralité de doigts qui sont venus de moulage, avec élasticité, sur le profilé filant (11).

7. Élément de ventilation de rive de toiture selon l'une des revendications 1 à 6, caractérisé par le fait que les écarteurs (18) présentent, avec le profilé filant (11), la hauteur totale d'une tuile de toit.

8. Élément de ventilation de rive de toiture selon l'une des revendications 1 à 7, caractérisé par le fait que les écarteurs (18) sont prévus avec une large surface d'appui (23).

9. Élément de ventilation de rive de toiture selon l'une des revendications 1 à 8, caractérisé par le fait que l'élément de ventilation de rive de toiture (10) est fabriqué en un plastique résistant aux intempéries.
